# EUROPÄISCHE PATENTSCHRIFT

(11) **EP 1 811 468 B1**
(45) Veröffentlichungstag und Bekanntmachung des Hinweises auf die Patenterteilung: **16.07.2008**
(21) Anmeldenummer: 06026660.8
(22) Anmeldetag: 22.12.2006
(51) Int. Cl.: G07F 7/06, B65F 3/14, B65G 69/04

(54) **Verteilvorrichtung für einen Rücknahmeautomat**
Distribution apparatus for a reverse vending machine
Appareil de distribution pour un automate de reprise

(30) Priorität: 24.01.2006 DE 102006007875
(43) Veröffentlichungstag der Anmeldung: 25.07.2007
(73) Patentinhaber: Wincor Nixdorf International GmbH, 33106 Paderborn (DE)
(72) Erfinder: Almeroth, Klaus, 98693 Ilmenau (DE)

(56) Entgegenhaltungen:
- EP-A2- 0 246 711
- WO-A-20/04039698

## Beschreibung

Die Erfindung betrifft eine Einrichtung zur Verteilung von Behältern wie insbesondere Flaschen und Dosen in einem Container, insbesondere für die Anwendung bei Leergutrücknahmesystemen.

Für die Rückgabe von Leergut wie insbesondere Flaschen und Behälter werden Rücknahmeautomaten einzusetzen. Es ist bekannt, dass die Rückgabeflasche oder Dose aufgrund ihres Profils oder weiterer Kriterien wie eines Barcodes oder RFID-Codes erkannt werden. Handelt es sich um einen Behälter, der mit einem Pfand beaufschlagt worden war, so erhält die zurückgebende Person entweder direkt das Pfand zurück oder einen Beleg, den sie gegen den Pfandbetrag eintauschen kann. Anschließend wird die Rücknahmeflasche, insbesondere bei Einwegbehältern wie PET-Flaschen und Dosen, einer Aufbewahrungseinrichtung zugeführt, wobei es sich hierbei üblicherweise um einen Container handelt. Häufig werden die PET-Flaschen und die Dosen zuvor noch von einer Kompaktierungseinheit auf ein kleineres Volumen komprimiert, um ein geringeres Transportvolumen für die zurückgegebenen Behälter zu schaffen. Die Behälter fallen in den Container, so dass der in der Regel eine gewisse Tiefe aufweisende Container mit den Behältern ausgefüllt wird. Oftmals ist noch ein Sensor vorgesehen, um festzustellen, wann der Container mit den Behältern gefüllt ist.

Allerdings wird häufig nicht der gesamte Raum des Containers mit dem Rücknahmegut gefüllt, sondern es entsteht innerhalb des Containers ein Schüttgutkegel, so dass ein erheblicher Teil des Raumes des Containers nicht genutzt wird und der Container sehr häufig geleert werden muss.

Um eine bessere Ausnutzung des Volumens des Containers zu erreichen, ist aus der WO 2004/039698 A1 bekannt, einen an einer Transporteinrichtung befestigten Schieber für den oberen Bereich des Containers einzusetzen, der die im oberen Bereich angesammelten Behälter zur Seite schiebt, so dass sie weiter in den unteren Bereich des Containers fallen und somit das gesamte Volumen des Containers ausfüllen. Allerdings können bei diesem Verfahren Hohlräume innerhalb des Volumens des aufgeschütteten Leergutes entstehen, da nur jeweils einzelne Behälter von der Schiebeeinrichtung erfasst werden. Hierdurch ist wiederum ein optimale Raumnutzung nicht gegeben.

Die Erfindung hat somit die Aufgabe, eine Vorrichtung zur Verteilung von Behältern wie insbesondere Dosen und Flaschen in einem Container zu schaffen, die eine optimale Raumnutzung des Containers ermöglicht, kostengünstig ist sowie für den Dauereinsatz geeignet ist. Insbesondere soll die Verteilung von Dosen und Flaschen, die in einen Rücknahmeautomaten eingegeben und dann dem Aufbewahrungscontainer zugeführt worden sind, kostengünstig und wirkungsvoll gewährleistet sein.

Diese Aufgabe wird gemäß der Erfindung nach Anspruch 1 gelöst.

Bevorzugte Ausführungsbeispiele sind in den Ansprüchen 2 - 9 offenbart.

Durch die bügelförmige Ausbildung des Verteilers ist es möglich, den Schüttkegel zu durchkämmen, so dass nicht nur die oberen Behälter des Schüttkegels erfasst werden, sondern der gesamte obere Kegelbereich durch die Schwenkbewegung des Verteilers instabil wird und die Behälter in den bisher ungenutzten Raum des Containers abrollen. Hierdurch wird die Füllhöhe im Container nachhaltig verändert, so dass nun wieder eine Vielzahl von neuen Behältern in den Container fallen können, bis eine neue Füllstandshöhe erreicht ist, die eine erneute Aktivierung des Verteilers erforderlich macht.

Die erfindungsgemäße Lösung hat insgesamt den Vorteil, dass sie einen geringen Bauraum benötigt, aus einfachen mechanischen Komponenten besteht und insgesamt sehr kostengünstig ist.

Weitere Einzelheiten der Erfindung ergeben sich aus der nachfolgenden Beschreibung und der Zeichnung.

In der Zeichnung zeigt:
- Fig. 1:: eine schematische Ansicht eines Containers für die Aufbewahrung von Flaschen mit einer erfindungsgemäßen Vorrichtung für die Verteilung der Behältern in dem Container.

In Fig. 1 ist ein Container 1 für die Aufnahme von Rücknahmegut wie insbesondere Flaschen und Dosen dargestellt. Ein solcher Container 1 befindet sich zweckmäßigerweise hinter einem Rücknahmeautomaten und dient zur Aufnahme der zurückgegebenen Flaschen. Vorzugsweise haben die Flaschen und/oder Dosen bereits einen Kompaktierer durchlaufen, um das Rücknahmevolumen zu verringeren. Vorzugsweise ist der Container 1 zweiteilig aus einem äußeren Gehäuse 2 bestehend aus einer oberen Abdeckung 10 mit einer Eingabeöffnung 11 und einer Vorderwand und zwei Seitenwänden und einem fahrbaren Wagen 3 mit einem quaderförmigen Aufnahmeraum 4 für das Rücknahmegut wie Flaschen und Dosen ausgebildet. Das äußere Gehäuse 2 bildet die Außenhülle für den fahrbaren Wagen 3, der in das Außengehäuse 2 geschoben werden kann. Wenn der Aufnahmeraum 4 mit dem Leergut gefüllt ist, wird der Wagen 3 wieder herausgeschoben, um das Leergut zu entsorgen. Es kann auch eine zusätzliche Tür vorgesehen sein, die nach dem Hineinfahren des Wagens 3 geschlossen wird. Auch kann die Vorderseite des äußeren Gehäuses 2 wegegelassen werden, wenn der Container an andere Bauteile eines Gesamtrückgabesystems angeschlossen wird.

Das Rücknahmegut wird vorzugsweise mittig durch die Eingabeöffnung 11 in den Container 1 geworfen, so dass sich nach und nach ein Schüttgutkegel ausbildet. Vorzugsweise an den Seitenflächen des Wagens 3 befinden sich Sensoren, um die Höhe des Schüttgutes zu ermitteln. Zweckmäßigerweise handelt es sich hierbei um Lichtschrankensensoren.

Vorzugsweise am oberen Ende einer Seitenwand des äußeren Gehäuses 2 und oberhalb der Seitenwand des fahrbaren Wagens 3 ist ein Motor 5 mit einer drehbaren Achse 6 angebracht. Vorteilhafterweise befindet sich der Motor 5 in der Mitte der Seitenwand des äußeren Gehäuses 2. An die Achse 6 ist ein bügelförmiger Verteiler 7 angebracht, der zweckmäßigerweise rechteckförmig ausgebildet ist und dessen Breite und Höhe etwas im Bereich der Hälfte der entsprechenden Containerabmessungen liegt. Der Verteiler 7 kann jedoch auch eine gekrümmte Formgebung aufweisen. Im Ruhezustand liegt der Verteiler 7 an der Innenseite der Abdeckung 10 des Außengehäuses 2, so dass durch den Verteiler 7 keine Störungen während der Zuführung der Leergutbehälter verursacht werden. Durch die Positionierung des Motors 14 oberhalb der Seitenwände des fahrbaren Wagens 3 kann der Wagen 3 ohne Störungen durch den Verteiler 7 in das Gehäuse 2 hinein- und wieder herausgefahren werden.

Ist der Schüttkegel so angewachsen, dass er von den Sensoren erfasst wird, leiten sie ein Signal an eine Datenverarbeitungsanlage oder direkt an den Motor 5, der daraufhin den Verteiler 7 verschwenkt, wobei der Verteiler 6 um 180° bis zur anderen Seite der Abdeckung 10 oder um einen geringeren Winkelbetrag verschwenkt wird. Der Verteiler 7 durchkämmt dabei den Kegel des Schüttgutes, so dass der Kegel instabil wird und ein Teil des Schüttgutes zur Seite verteilt wird und somit den noch leeren Raum des Containers ausfüllt.

In einer Weiterentwicklung des Erfindung kann vorgesehen sein, den bügelförmigen Verteiler 7, der vorzugsweise aus Stabilitätsgründen aus Metall besteht, aber auch aus einem Hartkunststoff bestehen kann, mit weiteren Elementen wie gabelförmigen Fingern zu versehen, um die Verteilung des Schüttgutes noch zu verbessern.

## Patentansprüche

1. Vorrichtung zur Verteilung von Behältern in einem Container (1) mit einem Aufnahmevolumen zur Aufnahme der Behälter, wobei die Vorrichtung mit einem Motor (5) mit einer schwenkbaren Achse (6), an die ein bügelförmiger Verteiler (7) angelenkt ist, versehen ist, dadurch charakterisiert, dass der Verteiler (7) in seiner Ruheposition außerhalb des Aufnahmevolumens (4) des Containers (1) gelagert ist und in der Verteilerposition eine Schwenkbewegung durch zumindest einen Teil des Aufnahmevolumens (4) durchführt.

2. Vorrichtung nach Anspruch 1, **dadurch gekennzeichnet, dass** ein Sensor zur Detektion des Füllhöhe des Containers (1) vorgesehen ist.

3. Vorrichtung nach Anspruch 2, **dadurch gekennzeichnet, dass** bei Detektion einer vorgegebenen Füllhöhe der Sensor den Motor (5) aktiviert.

4. Vorrichtung nach einem der vorhergehenden Ansprüche, **dadurch gekennzeichnet, dass** der Verteiler (7) rechteckförmig ausgebildet ist.

5. Vorrichtung nach einem der vorhergehenden Ansprüche, **dadurch gekennzeichnet, dass** der Container (1) zweiteilig bestehend aus einer einem äußeren Gehäuse (2) und einem fahrbaren Wagen (3), der in das Gehäuse (2) ein- und ausfahrbar ist und für die Aufnahme der Behälter ausgelegt ist, ausgebildet ist.

6. Vorrichtung nach Anspruch 5, **dadurch gekennzeichnet, dass** der Motor (5) mit dem Verteiler (7) im oberen Bereich des Gehäuses (2) an oder vor der Abdeckung (10) angelenkt ist.

7. Vorrichtung nach Anspruch 6, **dadurch gekennzeichnet, dass** der Verteiler (7) in der Ruheposition im Bereich der Abdeckung (10) angeordnet ist.

8. Vorrichtung nach Anspruch 6, **dadurch gekennzeichnet, dass** der Verteiler (7) in der Verteilerposition eine Schwenkbewegung innerhalb des Aufnahmeraum des Wagens (3) durchführt.

9. Vorrichtung nach einem der vorhergehenden Ansprüche, **dadurch gekennzeichnet, dass** der Verteiler (7) mit gabelförmigen Fingern versehen ist.

## Claims

1. Apparatus for distributing receptacles in a container (1) having a volume for accommodating the receptacles, the apparatus being provided with a motor (5) with a pivotable spindle (6) on which a bracket-like distributor (7) is articulated, **characterized in that** the distributor (7), in its rest position, is mounted outside the accommodating volume (4) of the container (1) and, in the distributing position, executes a pivoting movement through at least part of the accommodating volume (4).

2. Apparatus according to Claim 1, **characterized in that** a sensor is provided in order to detect the filling height of the container (1).

3. Apparatus according to Claim 2, **characterized in that**, when a predetermined filling height is detected, the sensor activates the motor (5).

4. Apparatus according to one of the preceding claims, **characterized in that** the distributor (7) is of rectangular design.

5. Apparatus according to one of the preceding claims, **characterized in that** the container (1) is formed in two parts comprising an external housing (2) and a mobile carriage (3), which can be moved in and out of the housing (2) and is configured for accommodating the receptacles.

6. Apparatus according to Claim 5, **characterized in that** the motor (5) with the distributor (7) is articulated in the top region of the housing (2), on or in front of the covering (10).

7. Apparatus according to Claim 6, **characterized in that**, in the rest position, the distributor (7) is arranged in the region of the covering (10).

8. Apparatus according to Claim 6, **characterized in that**, in the distributing position, the distributor (7) executes a pivoting movement within the accommodating space of the carriage (3).

9. Apparatus according to one of the preceding claims, **characterized in that** the distributor (7) is provided with fork-like fingers.

## Revendications

1. Dispositif de répartition de récipients dans un conteneur ayant un volume de réception des récipients, le dispositif étant muni d'un moteur (5) ayant un axe (6) pivotant auquel est articulé un répartiteur (7) en forme d'étrier, **caractérisé en ce que** le répartiteur (7) est monté en sa position de repos à l'extérieur du volume (4) de réception du conteneur (1) et exécute dans la position de répartiteur un mouvement de pivotement dans au moins une partie du volume (4) de réception.

2. Dispositif suivant la revendication 1, **caractérisé en ce qu'**il est prévu un détecteur de détection du niveau de remplissage du conteneur (1).

3. Dispositif suivant la revendication 2, **caractérisé en ce que**, lors de la détection d'un niveau prescrit, le capteur active le moteur (5).

4. Dispositif suivant l'une des revendications précédentes, **caractérisé en ce que** le répartiteur (7) est rectangulaire.

5. Dispositif suivant l'une des revendications précédentes, **caractérisé en ce que** le conteneur (1) est en deux parties en étant constitué d'une enveloppe (2) extérieur et d'un chariot (3) mobile qui entre dans l'enveloppe (2) et en sort et qui est conçu pour la réception des récipients.

6. Dispositif suivant la revendication 5, **caractérisé en ce que** le moteur (5) avec le répartiteur (7) est articulé dans la partie supérieure de l'enveloppe (2) au ou avant le recouvrement (10).

7. Dispositif suivant la revendication 6, **caractérisé en ce que** le répartiteur (7) est disposé dans la position de repos dans la zone du recouvrement (10).

8. Dispositif suivant la revendication 6, **caractérisé en ce que** le répartiteur (7) effectue dans la position de répartiteur un mouvement de pivotement à l'intérieur de l'espace de réception du chariot (3).

9. Dispositif suivant l'une des revendications précédentes, **caractérisé en ce que** le répartiteur (7) est muni de doigts en forme de fourche.
